# FASCICULE DE BREVET EUROPEEN

(11) **EP 0 152 312 B1**
(45) Date de publication et mention de la délivrance du brevet: **27.05.1987**
(21) Numéro de dépôt: 85400026.2
(22) Date de dépôt: 08.01.1985
(51) Int. Cl.: H01R 13/115, H01R 13/11

(54) **Organe de contact électrique**
Elektrisches Kontaktteil
Electrical contact member

(30) Priorité: 14.02.1984 FR 8402204
(43) Date de publication de la demande: 21.08.1985
(73) Titulaire: PRECISION MECANIQUE LABINAL Société Anonyme:, 78390 Bois d'Arcy (FR)
(72) Inventeur: Vandame, Bertrand, F-78450 Villepreux (FR)
(74) Mandataire: Faber, Jean-Paul

## Description

La présente invention concerne un organe de contact électrique destiné à être relié à un conducteur électrique, un circuit ou autre et destiné à coopérer avec un organe de contact électrique mâle lui-même pourvu de moyens pour être relié à un conducteur, un circuit ou autre pour établir une connexion.

Dans la technique antérieure, on connaît des organes de contacts électriques comportant à une extrémité des moyens de raccordement à un circuit électrique tandis que l'autre extrémité affecte la forme d'un canal dans lequel s'étend d'une seule pièce ou rapportée, une barrette élastique destinée à coincer un organe mâle, afin d'assurer la liaison électrique.

Le brevet anglais n° 1 584 571 montre un organe de contact électrique de ce type.

Dans ce brevet anglais, il est décrit un premier mode de réalisation dans lequel la barrette élastique est formée par un prolongement du plancher plié à l'intérieur du canal en direction de la paroi dudit canal opposée au plancher. Lors de l'introduction de l'organe mâle celui-ci est pincé entre la face inférieure de la paroi opposée au plancher et la barrette élastique. Si l'organe mâle n'est pas correctement engagé, ou si il a une épaisseur relativement importante la pliure de la barrette est forcée et le contact électrique devient défectueux.

Ce brevet anglais, dans un second mode de réalisation montre un organe de contact électrique dans lequel, la barrette élastique comporte, un prolongement qui est plié en direction de l'extrémité du plancher à.partir de laquelle elle prend naissance et qui est destiné à porter, par son extrémité libre contre ledit plancher. Avec une telle disposition l'effet élastique est renforcé mais reste, toutefois insuffisant lorsque l'organe mâle est mal inséré dans le canal ou a une épaisseur importante, la première pliure adjacente au plancher s'écrasant et le prolongement ne pouvant compenser cet écrasement.

L'un des buts de la présente invention est de remédier à ces inconvénients.

L'organe de contact électrique, selon l'invention est du type destiné à recevoir un organe mâle et comportant à une extrémité des moyens pour son raccordement à un circuit électrique, tel que des conducteurs, un circuit imprimé ou autre, tandis que l'autre extrémité affecte la forme d'un canal avec un plancher et une paroi opposée au plancher, et une barrette élastique de coincement de l'organe mâle dans le canal formé d'un prolongement du plancher et plié à l'intérieur dudit canal, ledit organe de contact électrique étant caractérisé en ce que la barrette élastique comprend une première section appliquée contre le plancher, une seconde section inclinée en direction des moyens de raccordement et formant avec ledit plancher un angle aigu, cette seconde section étant repliée en épingle à cheveux du côté de la paroi et prolongée par une partie s'étendant en direction du plancher, du côté opposé aux moyens de raccordement de manière à porter contre un point de ladite paroi opposée au plancher.

Ainsi, lors de l'introduction de l'organe mâle, si celui-ci a une faible épaisseur, il se trouve coincé entre l'extrémité libre de la barrette élastique et la première section de celle-ci moyennant une légère déformation de la partie prolongeant la partie pliée en épingle à cheveux, déformation qui se trouve contrariée par le point d'appui contre la paroi opposée au plancher.

Si, au contraire, l'organe mâle a une épaisseur plus importante, l'écartement nécessaire au passage de l'organe mâle s'effectuera par un rapprochement de la seconde section de la barrette élastique du plancher.

On est ainsi assuré de réaliser une liaison électrique efficace même en utilisant des organes mâles ayant des épaisseurs différentes. De plus, par le point d'appui contre la paroi opposée au plancher, on renforce l'action élastique de la barrette et on ne peut l'endommager.

La face inférieure de la paroi opposée au plancher peut comporter une saillie contre laquelle bute la barrette élastique.

Suivant une caractéristique constructive particulière, la saillie contre laquelle bute la barrette élastique est constituée par un embouti.

De préférence, le canal a une section rectangulaire et présente une paroi de plancher, deux parois latérales et une paroi opposée au plancher, les parois latérales présentant des fentes s'ouvrant à l'extrémité libre de l'organe de contact électrique. Ainsi on peut réaliser des connexions électriques prévoyant l'utilisation de deux organes identiques tournés l'un par rapport à l'autre tête bêche sens dessus dessous. Dans ce cas, la connexion électrique s'effectue en engageant l'extrémité libre du plancher et la première section de la barrette élastique de l'un des organes entre la première section de la barrette élastique et la partie prolongeant celle pliée en épingle à cheveux de l'autre organe, ce dernier se plaçant de la même manière dans le premier organe.

Afin de faciliter l'introduction de l'élément mâle, l'extrémité libre de la barrette élastique est terminée par une partie recourbée en direction de la paroi opposée au plancher.

De préférence, l'extrémité libre recourbée de la barrette élastique comporte un embouti formant une saillie du côté tourné vers le plancher.

La paroi opposée au plancher est pourvue d'une échancrure située au droit de l'extrémité libre recourbée de la barrette élastique. Ainsi, on peut introduire des éléments mâles relativement importants dans le canal de l'organe de contact, l'extrémité libre recourbée pouvant venir se loger dans l'échancrure.

Suivant une variante, la barrette élastique est constituée par une pièce rapportée.

Suivant encore une caractéristique constructive, le plancher est pourvu d'une patte pliée pour former un logement dans lequel est insérée la première section de la barrette élastique.

L'invention va maintenant être décrite avec plus de détails en se référant à des modes de réalisation particuliers donnés à titre d'exemple seulement et représentés aux dessins annexés, dans lesquels :
Figure 1 est une vue en perspective d'un organe de contact électrique selon l'invention,
Figure 2 est également une vue en perspective, mais avec des arrachements,
Figure 3 est une vue en coupe à plus grande échelle suivant un plan longitudinal axial de l'organe de contact selon l'invention,
Figure 4 est une vue analogue à la figure 3, mais montrant le fonctionnement de l'organe de contact électrique,
Figure 5 montre en perspective une variante de l'organe de contact de la figure 1,
Figure 6 montre en coupe similaire à la coupe de la figure 3 une variante de réalisation,
Figure 7 montre en perspective un organe de contact suivant encore une variante de réalisation,
Figure 8 est une vue en perspective avec des arrachements de l'organe de la figure 7,
Figure 9 est une vue en coupe, à plus grande échelle suivant un plan longitudinal axial de l'organe de contact de la figure 7,
Figure 10 montre en coupe, deux organes identiques assemblés,
Figure 11 montre en coupe un organe de contact des figures 7 à 10 assemblé avec une languette méplate.

L'organe de contact représenté aux figures est réalisé à partir d'une bande métallique élastique, bonne conductrice de l'électricité et convenablement découpée et pliée pour présenter un corps 1 pourvu, à une extrémité, de pattes 2 et 3 destinées à enserrer la gaine 6 d'un conducteur électrique et de pattes 4 et 5 destinées à emprisonner le conducteur électrique 7 convenablement dénudé.

Le corps 1 est plié pour former un canal 9 à section rectangulaire présentant une paroi de plancher 10, deux parois latérales 11 et 12 et deux rabats 13 et 14 pliés pour s'étendre parallèlement au plancher 10, lesdits rabats 13 et 14 comportant un embouti 17 qui forme à l'intérieur du canal 9 une saillie.

La paroi de plancher 10 comporte un prolongement 18 qui forme une barrette élastique et qui présente une première partie 18a pliée pour porter contre le plancher 10, une seconde partie 18b pliée le long d'une ligne 21 et inclinée pour s'éloigner du plancher 10, une troisième partie 18c pliée en épingle à cheveux, une quatrième partie 18d inclinée en direction de la partie 18a et portant contre l'embouti 17, l'extrémité libre 18e de la barrette 18d étant terminée par une partie recourbée du côté opposé au plancher.

L'embouti 17 et la ligne de pliage 21 sont situés sensiblement dans un même plan perpendiculaire au plancher 10.

Comme on le voit sur la figure 3, un angle a de l'ordre de 15° est formé entre le plancher 10 et la partie 18b, la valeur de cet angle diminuant lors de l'introduction (voir figure 4) d'une languette 15. En effet, lorsqu'on introduit un organe mâle 15 entre la partie 18a et la barrette 18d, il ne se produit pas de déformations notables de la partie 18c, mais l'ensemble du prolongement tend à basculer autour d'une ligne qui correspond à la ligne de pliage 21 séparant les parties 18a et 18b, l'écartement entre les branches 18b et 18d étant limité par l'embouti 17. On est ainsi assuré que quelle que soit l'épaisseur de l'organe mâle, le contact électrique sera réalisé.

A la figure 5, on a représenté une variante de l'organe des figures 1 à 4. Dans cette réalisation, on a utilisé pour désigner les organes correspondants à ceux des figures précédentes, les mêmes références affectées du signe (').

L'organe de contact comprend un corps l'avec des pattes 2', 3', 4' et 5' pour son branchement à un conducteur électrique 6'.

Le corps 1' est plié pour former un canal 9' présentant une paroi de plancher 10', une paroi latérale 11' et une paroi 13' s'étendant sensiblement parallèlement au plancher 10'.

La paroi de plancher 10' est pourvue d'un prolongement 18' qui est plié comme dans la réalisation précédente et forme la barrette élastique.

L'organe de contact de la figure 5 fonctionne de la même façon que celle qui vient d'être décrite, la différence résidant dans la forme du canal 9' qui ne présente que trois côtés.

A la figure 6, on a représenté une variante de réalisation de l'invention dans laquelle l'organe comprend à une extrémité des moyens pour son branchement à un conducteur comme les pattes 2, 3, 4 et 5 (non représentés) et un corps 24 avec un canal 26 présentant un plancher 25, deux parois latérales 27 et des rabats 28 avec un embouti 29 qui forme une saillie interne 30.

Le plancher 25 est pourvu d'une patte 31 pliée à l'intérieur du canal et formant avec le plancher 25 un logement dans lequel s'insère une barrette 33 présentant une première partie 33a portant contre le plancher 25, une seconde partie 33b pliée le long d'une ligne 34 et inclinée pour s'éloigner du plancher 25, une troisième partie 33c pliée en épingle à cheveux, une quatrième partie 33d portant contre l'embouti 30, ladite barrette élastique 33d étant terminée par une partie recourbée 33e.

De préférence, la première partie 33a est solidarisée du plancher 25 par poinçonnage de la patte 31. On peut également prévoir de la souder.

Le fonctionnement de l'organe de la figure 6 est identique à celui des figures 1 à 4, il permet toutefois de réaliser la barrette 33 en une matière différente de celle du corps 24 ce qui, pour certaines applications, peut être très intéressant.

Aux figures 7 à 11, on a représenté une troisième forme d'exécution de l'invention, dans laquelle l'organe de contact électrique est destiné à coopérer avec un organe identique tourné tête bêche sens dessus dessous.

L'organe de contact représenté sur ces figures est réalisé à partir d'une bande métallique élastique, bonne conductrice de l'électricité et convenablement découpée et pliée pour présenter un corps 41 pourvu à une extrémité de pattes 42 et 43 destinées à enserrer la gaine 46 d'un conducteur électrique et de pattes 44 et 45 destinées à emprisonner le conducteur électrique 47 convenablement dénudé.

Le corps 41 est plié pour former un canal 49 à section rectangulaire présentant une paroi de plancher 50, deux parois latérales 51 et 52 et deux rabats 53 et 54 pliés pour s'étendre parallèlement au plancher 50, lesdits rabats comportant une échancrure 56 le long de leur bord libre et au voisinage du bord opposé un embouti 57 formant à l'intérieur du canal 49 une saillie 59. Les parois latérales 51 et 52 comportent, chacune, une fente 55 s'ouvrant à l'extrémité libre de l'organe de contact.

La paroi de plancher 50 comporte un prolongement 58 qui présente une première partie 58a pliée pour porter contre le plancher 50, une seconde partie 58b pliée le long d'une ligne 61 et inclinée pour s'éloigner du plancher 50, une troisième partie 58c pliée en épingle à cheveux, une quatrième partie 58d inclinée en direction de la partie 58a et portant contre la saillie 59, l'extrémité libre 58e de la barrette 58d étant terminée par une pointe 70 recourbée vers les rabats 53 et 54 et comportant un embouti 71 formant une saillie sur la face de l'extrémité libre 58e tournée en regard de la partie 58a.

L'embouti 57, la saillie 59 et la ligne de pliage 61 sont, dans ce mode de réalisation, situés dans un même plan perpendiculaire au plancher 50.

Comme on le voit sur la figure 9, un angle a de l'ordre de 15° est formé entre le plancher 50 et la partie 58b la valeur de cet angle diminuant lors de l'introduction d'un organe correspondant (voir figure 10) ou d'une languette 75 (voir figure II).

La figure 10 montre en coupe la connexion réalisée entre deux organes de contact électrique identiques tels que celui qui est représenté aux figures 7 à 9. Pour faciliter la compréhension l'un des organes A porte les références utilisées pour les figures 7 à 9, tandis que l'autre B porte les mêmes références augmentées de 100.

Comme cela se voit clairement à la figure 10, les organes mâles sont formés par les planchers 50-150 et les parties 58a-158a des organes A et B.

L'organe B est tourné tête bêche sens dessus dessous par rapport à l'organe A, les deux organes A et B s'engageant l'un dans l'autre jusqu'à ce que le fond des fentes 55 vienne buter contre le fond des fentes 155, la partie 158a venant porter contre la partie 58a tandis que le plancher 150 vient porter contre la saillie 71 de l'embouti de l'extrémité 58c. Le plancher 50 de l'organe A porte contre la saillie 171 de l'embouti de la barrette élastique 158d. On voit nettement sur cette figure que l'angle a a diminué et que les organes mâles de chaque organe de contact A-B sont efficacement pincés entre les barrettes élastiques 58d et 158d et les parties 58a et 158a.

A la figure 11, on a montré l'organe de contact des figures 6 à 9 utilisé avec un organe mâle désigné par la référence 75. Cet organe mâle 75 peut être constitué par une simple barrette méplate réalisée en un métal bon conducteur de l'électricité et présentant à une extrémité des moyens pour son raccordement à un conducteur électrique. Dans l'exemple choisi, on a supposé que l'organe mâle 75 est d'une épaisseur relativement importante et on voit que la partie 58b a basculé pour venir jusqu'au contact du plancher 50 tandis que la partie 58c s'est légèrement ouverte ; on remarquera que l'extrémité 70 s'insère dans l'échancrure 56 ce qui permet un débattement plus important de la partie 58c.

## Revendications

1. Organe de contact électrique du type destiné à recevoir un organe mâle et comportant à une extrémité des moyens pour son raccordement à un circuit électrique, tel que des conducteurs, un circuit imprimé ou autre, tandis que l'autre extrémité affecte la forme d'un canal (9) avec un plancher (10) et une paroi (13, 14) opposée au plancher, et une barrette élastique (18) de coincement de l'organe mâle (15) dans le canal (9) formée d'un prolongement du plancher (10) et pliée à l'intérieur dudit canal caractérisé en ce que la barrette élastique (18) comprend une première section (18a) adjacente à l'extrémité libre du plancher et appliquée contre celui-ci, suivie d'une seconde section (18b) inclinée en direction des moyens de raccordement et formant avec ledit plancher un angle aigu (a), cette seconde section étant repliée en épingle à cheveux (18c) du côté de la paroi (13-14) et prolongée par une partie (18d) s'étendant en direction du plancher (10), du côté opposé aux moyens de raccordement (2, 3, 4 et 5) de manière à porter contre un point de ladite paroi (13, 14) opposée au plancher.

2. Organe de contact électrique selon la revendication 1, caractérisé en ce que la face inférieure de la paroi opposée (13, 14) au plancher (10) comporte une saillie (17) contre laquelle bute la barrette élastique (18d).

3. Organe de contact électrique selon les revendications 1 et 2, caractérisé en ce que la saillie (17) contre laquelle bute la barrette élastique (18d) est constituée par un embouti.

4. Organe de contact électrique du type comportant à une extrémité des moyens pour son raccordement (42, 43, 44, 45) à un circuit électrique, tels que des conducteurs, un circuit imprimé ou autre, tandis que l'autre extrémité affecte la forme d'un canal (49) avec un plancher (50) et une paroi (53, 54) opposée au plancher (50) et unè barrette élastique (58) formée d'un prolongement du plancher (50) et pliée à l'intérieur du canal (49) caractérisé en ce que la barrette élastique (58) comprend une première section (58a) adjacente à l'extrémité libre du plancher (50) et appliquée contre celui-ci, suivie d'une seconde section (58b) inclinée en direction des moyens de raccordement et formant avec ledit plancher (50) un angle aigu, cette seconde section étant repliée en épingle à cheveux (58c) du côté de la paroi (53, 54) opposée au plancher (50) et prolongée par une partie (58d) s'étendant en direction dudit plancher (50) du côté opposé aux moyens de raccordement (42, 43, 44, 45) de manière à porter contre un point de ladite paroi (53, 54) et en ce que le canal (49) a une section rectangulaire avec deux parois latérales (51, 52), les parois latérales présentant, chacune, une fente (55) s'ouvrant à l'extrémité libre dudit canal (49) de manière à permettre de réaliser une connexion électrique par l'engagement l'un dans l'autre de deux organes identiques dont l'un est tourné tête bêche sens dessus dessous par rapport à l'autre. 5. Organe de contact électrique selon la revendication 4, caractérisé en ce que l'extrémité libre de la barrette élastique (58) est terminée par une partie recourbée (58e) en direction de la paroi opposée (53, 54) au plancher (50).

6. Organe de contact électrique selon les revendications 4 et 5, caractérisé en ce que l'extrémité libre recourbée (58c) de la barrette élastique (58) comporte un embouti (71) formant une saillie du côté tourné vers le plancher (50).

7. Organe de contact électrique selon les revendications 4, 5 et 6, caractérisé en ce que la paroi opposée (53, 54) au plancher (50) est pourvue d'une échancrure (56) située au droit de l'extrémité libre recourbée de la barrette élastique (58e).

8. Organe de contact électrique du type destiné à recevoir un organe mâle et comportant à une extrémité des moyens pour son raccordement à un circuit électrique tel que des conducteurs, un circuit imprimé ou autre, tandis que l'autre extrémité affecte la forme d'un canal (26) avec un plancher (25) et une paroi (28) opposée au plancher (25), et une barrette élastique (33) de coincement de l'organe mâle dans le canal (26) formée d'un prolongement du plancher (25) et pliée à l'intérieur dudit canal (26) caractérisé en ce que la barrette élastique (33) comprend une première section (33a) adjacente à l'extrémité libre du plancher et appliquée contre celui-ci, suivie d'une seconde section (33b) inclinée en direction des moyens de raccordement et formant avec ledit plancher un angle aigu (a), cette seconde section étant repliée en épingle à cheveux (33c) du côté de la paroi (28) et prolongée par une partie (33d) s'étendant en direction du plancher (25), du côté opposé aux moyens de raccordement de manière à porter contre un point de ladite paroi (28) opposée au plancher, ladite barrette élastique (33) étant constituée par une pièce rapportée.

9. Organe de contact électrique selon la revendication 8, caractérisé en ce que le plancher (25) est pourvu d'une patte (31) pliée pour former un logement dans lequel est insérée la première section (33a) de la barrette élastique (33).

## Claims

1. Electric contact unit of the type designed to receive a male member and comprising, at one end, means for the connection thereof to an electric circuit, such as conductors, a printed circuit or the like, while the other end takes the form of a channel (9) with a base (10) and a wall (13, 14) opposite to the base, and a resilient strip (18) for gripping the male member (15) in the passage (9) formed of an extension of the base (10) and folded over inside the said channel (9), characterised in that the resilient strip (18) comprises a first section (18a) adjacent the free end of the base and pressed against the latter, followed by a second section (18b) inclined in the direction of the connecting means and forming an acute angle (a) with the said base (10), this second section being bent in hair-pin form (18c) from the side of the wall (13-14) and extended by a portion (18d) which extends in the direction of the base (10), from the side opposite to the connecting means (2, 3, 4 and 5), in such manner as to bear against a point of the said wall (13, 14) opposite to the base.

2. Electric contact unit according to claim 1, characterised in that the bottom face of the wall (13, 14) opposite to the base (10) comprises a protrusion (17) against which the resilient strip (18d) is adapted to bear.

3. Electric contact unit according to claims 1 and 2, characterised in that the protrusion (17) against which the resilient strip (18d) is bearing is formed by a pressing.

4. Electric contact unit of the type comprising, at one end, means for the connection thereof (at 42, 43, 44, 45) to an electric circuit, such as conductors, a printed circuit or the like, while the other end assumes the form of a channel (49) with a base (50) and a wall (53, 54) opposite to the base (50) and a resilient strip (58) formed by an extension of the base (50) and folded over inside the channel (49), characterised in that the resilient strip (58) comprises a first section (58a) adjacent to the free end of the base (50) and bearing against the latter, followed by a second section (58b) inclined in the direction of the connecting means and forming an acute angle with the said base (50), this second section being folded in hair-pin form (58c) from the side of the wall (53, 54) opposite to the base (50) and prolonged by a part (58d) extending in the direction of the said base (50) from the side opposite to the connecting means (42, 43, 44, 45) so as to bear against one point of the said wall (53, 54) and in that the channel (49) has a rectangular section with two lateral walls (51, 52), the lateral walls each having a slot (55) which is open at the free end of the said channel (49), in order to permit of obtaining an electrical connection by the engagement one within the other of two identical elements, of which one is turned head to tail and top to bottom with respect to the other.

5. Electric contact unit according to claim 4, characterised in that the free end of the resilient strip (58) is terminated by a part (58e) curved back in the direction of the wall (53, 54) opposite to the base (50).

6. Electric contact unit according to claims 4 and 5, characterised in that the rearwardly curved free end (58c) of the resilient strip (58) comprises an indentation (71) forming a protrusion from the side which faces the base (50).

7. Electric contact unit according to claims 4, 5 and 6, characterised in that the wall (53, 54) opposite to the base (50) is provided with an indentation (56) situated to the right of the rearwardly curved free end of the resilient bar (58e).

8. Electric contact unit of the type designed to receive a male member and comprising, at one end, means for the connection thereof to an electric circuit, such as conductors, a printed circuit or the like, while the other end assumes the form of a channel (26) with a base (25) and a wall (28) opposite to the base (25), and a resilient strip (33) for pinching the male member in the channel (26) formed of an extension of the base (25) and folded inside the said channel (26), characterised in that the resilient strip (33) comprises a first section (33a) adjacent to the free end of the base and pressing against the latter, followed by a second section (33b) inclined in the direction of the connecting means and forming an acute angle (a) with the said base, this second section being bent in hair-pin form (33c) from the side of the wall (28) and prolonged by a part (33d) -extending in the direction of the base (25), from the side opposite to the connecting means, so as to bear against a point of the said wall (28) opposite to the base, the said resilient strip (33) being formed by a separate part.

9. Electric contact unit according to claim 8, characterised in that the base (25) is provided with a lug (31) folded over to form a seating into which is inserted the first section (33a) of the resilient strip (33).

## Patentansprüche

1. Elektrisches Kontaktorgan derjenigen Art, die für die Aufnahme eines steckerstiftartigen Organs vorgesehen ist und am einen Ende Anschlußmittel für seine Verbindung mit einer elektrischen Schaltung, beispielsweise einer Leitung, einer gedruckten Schaltung od. dgl. aufweist, wohingegen das andere Ende die Form eines Kanals (9) mit einer Bodenplatte (10) und einer Wand (13, 14) hat, die zu der Bodenplatte entgegengesetzt ist, und zum Festklemmen des steckerstiftartigen Organs (15) in dem Kanal (9) eine elastische Zunge (18) vorhanden ist, die aus einer Verlängerung der Bodenplatte (10), die ins Innere des Kanals zurückgebogen ist, gebildet ist, dadurch gekennzeichnet, daß die elastische Zunge (18) einen ersten Abschnitt (18a), der dem freien Ende der Bodenplatte benachbart und an diese angelegt ist, und einen anschließenden zweiten Abschnitt (18b) aufweist, der in Richtung auf die Anschlußmittel geneigt ist und mit der genannten Bodenplatte einen spitzen Winkel (a) bildet, daß dieser zweite Abschnitt in Form einer Haarnadel (18c) in Richtung zu der Wand (13, 14) hin umgebogen und durch einen Teil (18d) verlängert ist, der sich in Richtung der Bodenplatte (10) nach der den Anschlußmitteln (2, 3, 4 und 5) entgegengesetzten Seite hin so erstreckt, daß er an einer der Bodenplatte gegenüberliegenden Stelle der genannten Wand (13, 14) zum Tragen kommt.

2. Elektrisches Kontaktorgan nach Anspruch 1, dadurch gekennzeichnet, daß die Unterseite der der Bodenplatte (10) gegenüberliegenden Wand (13, 14) einen Vorsprung (17) aufweist, an den die elastische Zunge (18d) anstößt.

3. Elektrisches Kontaktorgan nach den Ansprüchen 1 und 2, dadurch gekennzeichnet, daß der Vorsprung (17), an den die elastische Zunge (18d) anstößt, durch eine Ausprägung gebildet ist.

4. Elektrisches Kontaktorgan derjenigen Art, die für die Aufnahme eines steckerstiftartigen Organs vorgesehen ist und am einen Ende Anschlußmittel für seine Verbindung mit einer elektrischen Schaltung, beispielsweise einer Leitung, einer gedruckten Schaltung od. dgl. aufweist, wohingegen das andere Ende die Form eines Kanals (49) mit einer Bodenplatte (50) und einer Wand (53, 54) hat, die der Bodenplatte (50) gegenüber liegt, und eine elastische Zunge (58) vorgesehen ist, die aus einer Verlängerung der Bodenplatte (50) gebildet und ins Innere des Kanals zurückgebogen ist, dadurch gekennzeichnet, daß die elastische Zunge (58) einen ersten Abschnitt (58a), der dem freien Ende der Bodenplatte (50) benachbart und an diese angelegt ist, und einen anschließenden zweiten Abschnitt (58b) aufweist, der in Richtung auf die Anschlußmittel geneigt ist und mit der genannten Bodenplatte (50) einen spitzen Winkel (α) bildet, daß dieser zweite Abschnitt in Form einer Haarnadel (58c) in Richtung zu der Wand hin umgebogen und durch einen Teil (58d) verlängert ist, der sich in Richtung der Bodenplatte (50) nach der den Anschlußmitteln (42, 43, 44, 45) entgegengesetzten Seite hin so erstreckt, daß er an einer der Bodenplatte gegenüberliegenden Stelle der genannten Wand (53, 54) zum Tragen kommt, und daß der Kanal (49) einen rechtekcförmigen Querschnitt mit zwei seitlichen Wänden (51, 52) hat, von denen jede eine Aussparung (55) besitzt, die sich zum freien Ende des genannten Kanals (49) hin so öffnen, daß die Herstellung einer elektrischen Verbindung durch gegenseitigen Eingriff zweier gleich ausgebildeter Organe ermöglicht ist, deren eines relativ zum anderen mit der Unterseite nach oben umgekehrt ist.

5. Elektrisches Kontaktorgan nach Anspruch 4, dadurch gekennzeichnet, daß das freie Ende der elastischen Zunge (58) in einem Abschnitt (58e) endigt, der in Richtung auf die der Bodenplatte (50) gegenüberliegende Wand (53, 54) umgebogen ist.

6. Elektrisches Kontaktorgan nach den Ansprüchen 4 und 5, dadurch gekennzeichnet, daß das umgebogene freie Ende (58c) der elastischen Zunge (58) eine Einprägung (71) besitzt, die auf der der Bodenplatte (50) zugekehrten Seite einen Vorsprung bildet.

7. Elektrisches Kontaktorgan nach den Ansprüchen 4, 5 und 6, dadurch gekennzeichnet, daß die der Bodenplatte (50) gegenüberliegende Wand (53, 54) mit einem Ausschnitt (56) versehen ist, der auf das umgebogene freie Ende (58e) der elastischen Zunge ausgerichtet ist.

8. Elektrisches Kontaktorgan derjenigen Art, die für die Aufnahme eines steckerstiftartigen Organs vorgesehen ist und am einen Ende Anschlußmittel für seine Verbindung mit einer elektrischen Schaltung, beispielsweise einer Leitung, einer gedruckten Schaltung od. dgl, aufweist, wohingegen das andere Ende die Form eines Kanals (26) mit einer Bodenplatte (25) und einer Wand (28) hat, die zu der Bodenplatte (25) entgegengesetzt ist, und zum Festklemmen des steckerstiftartigen Organs in dem Kanal (26) eine elastische Zunge (33) vorhanden ist, die aus einer Verlängerung der Bodenplatte (25), die ins Innere des genannten Kanals (26) zurückgebogen ist, gebildet ist, dadurch gekennzeichnet, daß die elastische Zunge (33) einen ersten Abschnitt (33a), der dem freien Ende der Bodenplatte benachbart und an diese angelegt ist, und einen anschließenden zweiten Abschnitt (33b) aufweist, der in Richtung auf die Anschlußmittel geneigt ist und mit der genannten Bodenplatte einen spitzen Winkel (a) bildet, daß dieser zweite Abschnitt in Form einer Haarnadel (33c) in Richtung zu der Wand (28) hin umgebogen und durch einen Teil (33d) verlängert ist, der sich in Richtung der Bodenplatte (25) nach der den Anschlußmitteln entgegengesetzten Seite hin so erstreckt, daß er an einer der Bodenplatte gegenüberliegenden Stelle der genannten Wand (28) zum Tragen kommt, und daß die genannte elastische Zunge (33) durch ein angesetztes Bauteil gebildet ist.

9. Elektrisches Kontaktorgan nach Anspruch 8, dadurch gekennzeichnet, daß die Bodenplatte (25) mit einem Lappen (31) versehen ist, der zur Bildung eines Sitzes gebogen ist, in den der erste Abschnitt (33a) der elastischen Zunge (33) eingesetzt ist.
